# FASCICULE DE BREVET EUROPEEN

(11) **EP 2 977 550 B1**
(45) Date de publication et mention de la délivrance du brevet: **31.05.2017**
(21) Numéro de dépôt: 14177991.8
(22) Date de dépôt: 22.07.2014
(51) Int. Cl.: F01D 5/14, B64C 11/18, B64C 11/00

(54) **AUBE DE TURBOMACHINE AXIALE ET TURBOMACHINE ASSOCIÉE**
SCHAUFEL EINER AXIALEN STRÖMUNGSMASCHINE UND ZUGEHÖRIGE STRÖMUNGSMASCHINE
AXIAL TURBOMACHINE BLADE AND CORRESPONDING TURBOMACHINE

(43) Date de publication de la demande: 27.01.2016
(73) Titulaire: Safran Aero Boosters SA, 4041 Herstal (BE)
(72) Inventeur: HIERNAUX, Stéphane, 4300 Waremme (BE)
(74) Mandataire: Lecomte & Partners

(56) Documents cités:
- FR-A1- 2 914 943

## Description

### Domaine technique

L'invention a trait à une aube de turbomachine. Plus précisément, l'invention a trait à une aube de turbomachine comprenant des ramifications. L'invention traite également d'un aubage avec une rangée d'aubes ramifiées. L'invention a également trait à une turbomachine comprenant une aube et/ou un aubage selon l'invention.

### Technique antérieure

Une aube de turbomachine axiale présente généralement une pale profilée s'étendant dans le flux de la turbomachine. Pour réduire le nombre d'aubes dans une rangée tout en préservant les performances, il est connu de réaliser une aube avec des ramifications.

Le document FR 2 914 943 A1 divulgue une aube de soufflante de turbomachine axiale. L'aube comprend une première portion qui s'étend depuis un moyeu de soufflante, et plusieurs autres portions qui prolongent radialement vers l'extérieur la première portion. Toutes ces portions sont reliées par une plateforme disposée à l'extrémité externe de la première portion. Cependant, cette configuration d'aube présente une rigidité réduite. La présence de la plateforme en milieu de veine peut perturber l'écoulement. Lors du fonctionnement, les ramifications sont soumises à des vibrations et des efforts qui peuvent détériorer l'aube. L'aube présente une masse importante. La présence des ramifications sollicite la plateforme ; sa résistance mécanique impose de l'épaissir ce qui perturbe l'écoulement.

### Résumé de l'invention

### Problème technique

L'invention a pour objectif de résoudre au moins un des problèmes posés par l'art antérieur. Plus précisément, l'invention a pour objectif d'augmenter la rigidité d'une aube de turbomachine avec des ramifications. L'invention a également pour objectif de rigidifier un aubage de turbomachine avec des aubes ramifiées. L'invention a également pour objectif de protéger la turbomachine en cas d'ingestion.

### Solution technique

L'invention a pour objet une aube de turbomachine axiale comprenant : une pale s'étendant radialement et présentant deux extrémités radialement opposées ; et un premier jeu de ramifications qui prolongent radialement l'une des extrémités de la pale, remarquable en ce qu'elle comprend en outre un deuxième jeu de ramifications qui prolongent radialement l'autre des extrémités opposées de la pale et qui sont décalées les unes par rapport aux autres selon la circonférence de la turbomachine.

Selon un mode avantageux de l'invention, l'aube comprend un support de fixation qui est joint à un jeu de ramifications via les extrémités des ramifications qui sont opposées radialement à la pale, éventuellement elle comprend un support de fixation de chaque côté de la pale qui est lié à la pale via un jeu de ramifications.

Selon un mode avantageux de l'invention, à l'opposé de la pale, chaque ramification d'au moins un jeu de ramifications à une extrémité de la pale comprend une tranche libre, éventuellement chaque tranche libre s'étend du bord d'attaque au bord de fuite de la ramification correspondante.

Selon un mode avantageux de l'invention, au moins une ramification du premier jeu est superposée radialement sur au moins une ramification du deuxième jeu, lesdites ramifications étant reliées par la pale.

Selon un mode avantageux de l'invention, les ramifications du premier jeu s'étendent de chaque côté de la pale selon son épaisseur et recouvrent totalement les ramifications du deuxième jeu.

Selon un mode avantageux de l'invention, les jeux de ramifications forment des rangées de ramifications généralement parallèles, les ramifications de chaque jeu comprennent des faces en regard les unes des autres.

Selon un mode avantageux de l'invention, le bord d'attaque et le bord de fuite d'au moins une ramification du premier jeu présente un même nombre de portions courbes distinctes que le bord d'attaque et le bord de fuite d'une ramification du deuxième jeu disposée radialement en regard.

Selon un mode avantageux de l'invention, le premier jeu et le deuxième jeu comprennent des nombres différents de ramifications, éventuellement les ramifications du jeu comprenant davantage de ramifications sont reliées à différentes hauteurs radiales.

Selon un mode avantageux de l'invention, les ramifications du jeu présentant davantage de ramifications sont moins épaisses que les ramifications de l'autre jeu.

Selon un mode avantageux de l'invention, l'aube comprend deux ramifications à l'extrémité interne de la pale et trois ramifications à l'extrémité externe de la pale, les jeux présentent des écarts E différents entre leurs ramifications.

Selon un mode avantageux de l'invention, au moins un jeu comprend deux ramifications de côté et au moins une ramification centrale, ladite au moins une ramification centrale traversant le prolongement de la courbe d'empilement des profils de la pale.

Selon un mode avantageux de l'invention, au moins une ramification s'étend dans le prolongement radial de la pale en se décalant selon l'épaisseur de la pale, les ramifications à chaque extrémité de la pale sont généralement inclinées l'une par rapport à l'autre ou les unes par rapport aux autres.

Selon un mode avantageux de l'invention, les ramifications d'au moins un ou de chaque jeu se recouvrent axialement sur la majorité de leurs longueurs L, et chaque ramification s'étend axialement sur la majorité, préférentiellement sur la totalité de la pale, et les ramifications d'au moins un ou de chaque jeu sont jointives, les ramifications et la pale sont venues de matière et sont réalisées par fabrication additive à base de poudre métallique.

Selon un mode avantageux de l'invention, les hauteurs radiales des ramifications diffèrent d'un jeu à l'autre.

Selon un mode avantageux de l'invention, les longueurs développées des bords d'attaque et des bords de fuite diffèrent au sein d'une même extrémité de pale ou d'une extrémité de pale à l'autre.

Selon un mode avantageux de l'invention, les écarts angulaires entre les ramifications diffèrent d'un jeu à l'autre.

Selon un mode avantageux de l'invention, les ramifications se décalent les unes par rapport aux autres selon l'épaisseur de la pale.

Selon un mode avantageux de l'invention, les ramifications sont alignées selon leurs bords d'attaque et/ou selon leurs bords de fuite.

Selon un mode avantageux de l'invention, les ramifications comprennent des bords de jonction au moins partiellement confondus de sorte à joindre lesdites ramifications l'une sur l'autre le long de la pale.

Selon un mode avantageux de l'invention, les bords de jonctions des ramifications sont joints sur la majorité, préférentiellement sur la totalité de leurs longueurs L et/ou de la longueur de la corde de la pale.

Selon un mode avantageux de l'invention, la pale et/ou les ramifications comprennent des bords d'attaque et des bords de fuite, le bord d'attaque de la pale étant prolongé radialement par les bords d'attaque des ramifications, et/ou le bord de fuite de la pale étant prolongé radialement par les bords fuite des ramifications.

Selon un mode avantageux de l'invention, les bords d'attaque et les bords de fuite des ramifications sont tangents, respectivement, au bord d'attaque et au bord de fuite de la pale.

Selon un mode avantageux de l'invention, au moins une ou chaque ramification présente une hauteur H2 supérieure à 5%, préférentiellement supérieure à 10%, plus préférentiellement supérieure à 20% de la hauteur H1 de la pale.

Selon un mode avantageux de l'invention, l'aube est une aube de compresseur, éventuellement basse pression, ou une aube de turbine, ou une aube de soufflante.

Selon un mode avantageux de l'invention, du côté de la pale, les ramifications convergent l'une vers l'autre selon leur hauteur H2 et leur longueur L.

Selon un mode avantageux de l'invention, la pale se divise selon son épaisseur en plusieurs ramifications.

Selon un mode avantageux de l'invention, les ramifications délimitent radialement la pale.

L'invention a également pour objet une turbomachine comprenant au moins une aube, remarquable en ce que la au moins une aube est conforme à l'invention, préférentiellement la turbomachine comprend un compresseur avec des rangées d'aubes, au moins une ou chaque aube de compresseur étant conforme à l'invention.

Selon un mode avantageux de l'invention, la rangée d'aubes comprend deux viroles concentriques ou deux segments de viroles concentriques et plusieurs aubes s'étendant radialement entre les viroles, les viroles étant reliées l'une à l'autre via chaque jeu de ramifications.

### Avantages apportés

L'invention permet de rigidifier l'aube. En effet, les pales de ramification forment une cornière à l'extrémité de la pale de jonction là où elles sont jointives. Le bord de la pale de jonction est rigidifié, sa résistance mécanique ne repose plus uniquement sur la partie centrale de la pale de jonction. De ce fait, la partie centrale peut être amincie et optimisée davantage. Le gain aérodynamique et le renforcement permettent de réduire le nombre d'aube dans un étage d'aubes.

L'invention permet de renforcer l'aubage en formant des jonctions entre les ramifications latérales voisines. La virole ou le segment de virole forme un pont liant les extrémités des ramifications au sein d'une même aube, ou d'une aube voisine à l'autre. Ainsi, les ramifications sont protégées contre les vibrations qui pourraient leur être nocives.

La présence de ramifications entre une pale et une virole multiplie les ancrages, les zones de transmission et de répartition d'efforts. Le fait de joindre deux ramifications d'aubes voisines permet en plus de répartir des efforts dans différentes aube. Par ailleurs, ménager des écarts dans une rangée de ramifications liées permet d'optimiser la souplesse, la rigidité et la transmission d'efforts dans un aubage.

L'invention permet d'augmenter le nombre de pales pouvant intercepter un corps en cas d'ingestion. Le corps peut être ralenti, et éventuellement être amorti ou divisé davantage grâce aux bords d'attaque rajoutés. De la sorte les corps ingérés sont réduits plus en amont, ce qui permet de protéger les éléments en aval. Le positionnement des ramifications en extrémité de pale permet d'agir efficacement contre les fragments à proximité des parois des veines fluides, lieux où lesdits fragments se retrouvent fréquemment en raison des dynamiques d'écoulement et/ou des inclinaisons des veines.

La configuration où les ramifications se chevauchent axialement permet de former des renforts rigidifiant la pale. Cette dernière peut alors être amincie et allégée car elle est moins soumise aux phénomènes de torsion. Les profils de la pale peuvent être mieux adaptés aux besoins aérodynamiques. Cette configuration renforce les liens entre les ramifications, ce qui les rend plus résistantes aux ingestions.

### Brève description des dessins

La figure 1 représente une turbomachine axiale selon l'invention.
La figure 2 est un schéma d'un compresseur de turbomachine selon l'invention.
La figure 3 illustre un aubage selon un premier mode de réalisation de l'invention.
La figure 4 illustre un aubage selon un deuxième mode de réalisation de l'invention.
La figure 5 illustre un aubage selon un troisième mode de réalisation de l'invention.
La figure 6 illustre un aubage selon un quatrième mode de réalisation de l'invention.
La figure 7 illustre un aubage selon un cinquième mode de réalisation de l'invention.
La figure 8 illustre une aube selon un sixième mode de réalisation de l'invention.
La figure 9 illustre une aube selon un septième mode de réalisation de l'invention.
La figure 10 illustre une aube selon un huitième mode de réalisation de l'invention.

### Description des modes de réalisation

Dans la description qui va suivre, les termes intérieur ou interne et extérieur ou externe renvoient à un positionnement par rapport à l'axe de rotation d'une turbomachine axiale.

La figure 1 représente de manière simplifiée une turbomachine axiale. Il s'agit dans ce cas précis d'un turboréacteur double-flux. Le turboréacteur 2 comprend un premier niveau de compression, dit compresseur basse-pression 4, un deuxième niveau de compression, dit compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 4 et 6. Les différents étages de turbines peuvent chacun être reliés aux étages de compresseur via des arbres concentriques. Ces derniers comportent plusieurs rangées d'aubes de rotor associées à des rangées d'aubes de stators. La rotation du rotor autour de son axe de rotation 14 permet ainsi de générer un débit d'air et de comprimer progressivement ce dernier jusqu'à l'entrée de la chambre de combustion 8.

Un ventilateur d'entrée communément désigné fan ou soufflante 16 est couplé au rotor 12 et génère un flux d'air qui se divise en un flux primaire 18 traversant les différents niveaux sus mentionnés de la turbomachine, et un flux secondaire 20 traversant un conduit annulaire (partiellement représenté) le long de la machine pour ensuite rejoindre le flux primaire en sortie de turbine. Le flux secondaire peut être accéléré de sorte à générer une réaction. Les flux primaire 18 et secondaire 20 sont des flux annulaires, ils sont canalisés par le carter de la turbomachine. A cet effet, le carter présente des parois cylindriques ou viroles qui peuvent être internes et externes.

La turbomachine peut comprendre un compresseur ou une portion de compresseur dans lequel le flux circule radialement. Elle peut également comprendre une turbine analogue. Les aubes, en particulier leurs bords d'attaque et/ou leurs bords de fuite, peuvent s'étendre radialement ou axialement.

La figure 2 est une vue en coupe d'un compresseur d'une turbomachine axiale 2 telle que celle de la figure 1. Le compresseur peut être un compresseur basse-pression 4. On peut y observer une partie du fan 16 et le bec de séparation 22 du flux primaire 18 et du flux secondaire 20. Le rotor 12 comprend plusieurs rangées d'aubes rotoriques 24, en l'occurrence trois.

Le compresseur basse pression 4 peut comprendre plusieurs redresseurs, en l'occurrence quatre, qui contiennent chacun une rangée d'aubes statoriques 26. Les redresseurs sont associés au fan 16 ou à une rangée d'aubes rotoriques pour redresser le flux d'air, de sorte à convertir la vitesse du flux en pression.

Les aubes statoriques 26 s'étendent essentiellement suivant leur hauteur au travers du flux 18, éventuellement radialement, depuis un carter extérieur 28, et peuvent y être fixées à l'aide d'un axe éventuellement formé sur une plateforme de fixation.

Les aubes (24, 26) peuvent être fixées individuellement au stator ou au rotor 12, ou être regroupées en aubages comprenant plusieurs aubes formant une rangée selon la circonférence. Les aubes (24, 26) peuvent être regroupées en caissons aubagés, avec plusieurs aubes et une virole, ou avec deux viroles concentriques (30, 32) entre lesquelles s'étendent radialement les aubes (24, 26).

Un aubage peut être monobloc ; il peut être venu de matière, éventuellement grâce à un procédé de fabrication additive. Il peut également être réalisé en soudant les unes au autres des ramifications et des pales.

Les aubes rotoriques 24 et/ou les aubes statoriques 26 du compresseur peuvent être ramifiées. Les configurations de ramification peuvent varier d'une rangées d'aube à l'autre, être ramifiée en pied et/ou en tête d'aube. Les jonctions 27 entre les ramifications et les pales d'aubes sont visibles.

La figure 3 représente un aubage 34 de turbomachine selon un premier mode de réalisation de l'invention. L'aubage 34 représenté est statorique, il pourrait également être rotorique.

Un aubage 34 peut être entendu comme une surface, éventuellement rigide, permettant de guider un fluide en écoulement. Il peut être entendu comme un ensemble d'aubes 26. L'aubage peut être et/ou peut comprendre une rangée d'aubes, avec plusieurs aubes 26, formant une portion de rangée annulaire. Les aubes 26 sont disposées sur une paroi, telle une virole ou une portion de virole, éventuellement une portion de virole interne 32. La paroi, ou portion de virole peut avoir une forme de cercle ou d'arc de cercle.

Chaque aube 26 peut s'élever, éventuellement s'étendre radialement, depuis la virole 32. Chaque aube 26 comprend une pale 36 et des ramifications 38. La pale 36 peut être une pale de jonction 36 réunissant les ramifications 38, ces dernières pouvant être des pales de ramification 38. Les ramifications 38 d'une même aube sont écartées les unes des autres selon la direction circonférentielle.

Chaque pale 36 et/ou chaque ramificaiton 38 peut présenter une forme générale de feuille qui peut généralement s'étendre selon un plan principal, la feuille peut être sensiblement incurvée et/ou présenter une épaisseur variable. Une pale présente un bord d'attaque 40 et un bord de fuite 42 qui délimitent une surface intrados et une surface extrados.

Les ramifications 38 peuvent être des ramifications latérales 38, en ce sens qu'elles s'écartent latéralement de la pale 36 dans la direction de son épaisseur et/ou perpendiculairement à la corde de la pale 36. Chaque ramification 38 présente deux extrémités opposées suivant sa hauteur, éventuellement radiale, de la pale. L'une des extrémités est jointe à la pale 36 et l'autre est jointe à la virole 32 qui forme un support. La virole 32 et les aubes peuvent être venues de matière, ou la virole peut comprendre des ouvertures 44 dans lesquelles les extrémités des ramifications sont fixées et/ou scellées.

La virole 32 peut être une portion de carter externe, ou une paroi de rotor, telle une paroi de tambour de rotor. La virole peut former un cercle ou une portion angulaire de cercle telle une bande de matière arquée.

La hauteur d'une ramification 38, d'une pale 36, ou de l'aube 26 peut être perpendiculaire au bord d'attaque et/ou au bord de fuite de la pale, et/ou orienté perpendiculairement au fluide. La pale et les ramifications sont destinées à s'étendre dans le flux de la turbomachine.

Les ramifications 38 des aubes voisines 26 sont distantes les unes des autres, elles pemettent un passage entre les aubes le long de la surface externe de la virole 32. En combinaison avec la virole, les ramifications d'au moins une ou de chaque aube forment un tuyau 48 qui traverse l'aube 26. Ce tuyau 48 est configuré pour accompagner un écoulement de la turbomachine. Les extrémités supérieures des pales sont libres, elles forment des tranches.

La figure 4 représente un aubage 134 selon un deuxième mode de réalisation de l'invention. Cette figure 4 reprend la numérotation des figures précédentes pour les éléments identiques ou similaires, la numération étant toutefois incrémentée de 100. La figure montre une rangée d'aube 126, la présence d'une virole est optionnelle. Chaque aube 126 est représentée sous la forme d'une courbe, qui peut correspondre à un bord d'attaque, et/ou à un bord de fuite, et/ou à une courbe d'empilement de profils aérodynamique de pale ou de ramification.

La rangée comprend plusieurs aubes 126, chacune avec des ramifications 138 à une même extrémité ou d'un même côté de la pale 136. Les ramifications 138 s'étendent selon la circonférence en direction de l'aube 126 voisine, et en particulier des ramifications 138 des aubes voisines. Les ramifications voisines 138 de deux aubes voisines 126 sont jointives, par exemple à une extrémité radiale de l'aube, telle l'extrémité opposée à celle recevant la pale. Ainsi, les aubes 126 forment une chaînes d'aubes, avec continuité de matière circonférentielle, qui sont reliées les unes aux autres à l'aide de leur ramifications 138.

Par jointives, on peut entendre que les ramifications 138 ou les pales de ramification 138 comprennent des bords jointifs, ou confondus. A la jonction des ramifications, l'épaisseur totale peut être inférieure à l'addition des épaisseurs de chaque ramification.

Au moins deux ou chaque paire de ramifications 138 voisines d'aubes voisines 126 peuvent former entre elles un chenal 150. Un chenal 150 peut être entendu comme une dépression allongée, tel un passage délimité latéralement entre deux parois de ramification en regard.

La figure 5 représente un aubage 234 selon un troisième mode de réalisation de l'invention. Cette figure 5 reprend la numérotation des figures précédentes pour les éléments identiques ou similaires, la numération étant toutefois incrémentée de 200.

L'aubage 236 comprend une rangée d'aubes 226 avec plusieurs aubes formant une portion angulaire de rangée annulaire. La rangée peut former un cercle. Les aubes 226 sont disposées sur une paroi, telle une virole (230, 232) ou une portion de virole. La paroi, ou portion de virole peut avoir une forme de cercle ou d'arc de cercle.

L'aubage peut être un caisson aubagé. Il peut comprendre au moins trois aubes 226 avec chacune une pale et des ramifications prolongeant la pale suivant la hauteur radiale de la pale. Les aubes, y compris leurs ramifications, peuvent être à distance les unes des autres.

L'aubage 236 comprend deux segments de viroles, tel un segment de virole intérieure 232 et un segment de virole extérieur 230, qui peuvent être entendus comme des secteurs angulaires de tubes. Les segments sont concentriques, et définissent une veine fluide dont le milieu selon la hauteur radiale est situé au niveau de la pale, éventuellement à mi-hauteur.

Au moins une ou chaque aube 226 peut comprendre deux jeux de ramifications 238, qui sont chacun joints à une extrémité de la pale 236 et à un segment de virole (230, 232). De la sorte, les segments de viroles sont liés l'un à l'autre via, dans l'ordre, des premiers jeux de ramifications 238, des pales 236, des deuxièmes jeux de ramifications 238. Chaque ramification est jointe à l'aube et/ou à une virole sur la majorité, préférentiellement sur la totalité de sa longueur.

Les jeux de ramifications 238 d'au moins une aube ou de chaque aube, peuvent présenter des nombres de ramifications différents. Eventuellement, les jeux ayant le plus de ramifications 238 sont du même côté de la pale 236. Les agencements de ramifications peuvent varier d'un jeu voisin à l'autre.

Par exemple, un jeu peut comprendre au moins trois ramifications, dont deux ramifications 238 de côté selon la circonférence entre lesquelles est disposée au moins une ramification 238 centrale. Ces ramifications 238 peuvent toutes être jointives, en présentant chacune un bord de jonction ; lesdits bords étant confondus. Eventuellement, au moins une ou chaque aube 226 présente des ramifications 238 qui sont jointives à différentes hauteurs de la pale 236. Une ramification 238 peut s'étendre depuis une autre ramification 238 en restant à distance d'une autre ramification et/ou de la pale 236. Une telle ramification 238 peut former une béquille qui rigidifie l'aubage 234. Une ramification 238 peut s'étendre latéralement d'un côté de la pale 236, puis de l'autre, ou peut ne s'étendre que d'un côté de la pale 236.

La figure 6 représente un aubage 334 selon un quatrième mode de réalisation de l'invention. Cette figure 6 reprend la numérotation des figures précédentes pour les éléments identiques ou similaires, la numération étant toutefois incrémentée de 300. L'aubage représenté est statorique, alternativement il pourrait être lié au rotor.

L'aubage 334 comprend plusieurs jeux d'aubes. Chaque jeu peut former une portion angulaire de rangée annulaire d'aubes. Chaque jeu d'aubes comprend plusieurs aubes 326, chacune avec une pale 336 et des ramifications 338 prolongeant la pale 336 selon sa hauteur, éventuellement radiale. Chaque aube 326 peut comprendre deux jeux de ramifications. D'un côté radialement, des ramifications 338 voisines d'un jeu d'aubes 326 peuvent être jointives, de l'autre côté les ramifications 338 restent à distance. Les jeux d'aubes peuvent être à distance les uns des autres. En particulier, les ramifications d'un jeu d'aubes peuvent être distantes, selon la circonférence, de chaque ramification 338 d'un jeu d'aubes voisin.

La figure 7 représente un aubage 434 selon un cinquième mode de réalisation de l'invention. Cette figure 7 reprend la numérotation des figures précédentes pour les éléments identiques ou similaires, la numération étant toutefois incrémentée de 400. Des numéros spécifiques sont utilisés pour les éléments spécifiques à ce mode de réalisation.

L'aubage 434 comprend une rangée d'aubes 426 formant au moins une portion de rangée annulaire de turbomachine. Les aubes 426 sont disposées sur une paroi, telle une virole ou une portion de virole (430, 432). La paroi, ou portion de virole peut avoir une forme de cercle ou d'arc de cercle.

La rangée peut présenter un arrangement mixte d'aubes 426. Certaines aubes 426 peuvent être libres de ramifications à au moins une extrémité ou à chaque extrémité. Le nombre de ramifications 438 d'un même côté radial de l'aubage peut varier entre les aubes 426. Certaines, éventuellement toutes les ramifications 438 voisines d'aubes 426 différentes peuvent être jointives. D'un côté radial de l'aubage, les ramifications peuvent former une rangée et/ou peuvent être jointes les unes aux autres de sorte à former une chaîne de ramifications 438, qui peuvent être également jointes à une virole 430 en plus des pales 436 associées. Cette double jonction des ramifications rigidifie la virole et donc l'aubage contre des efforts de torsions.

La figure 8 représente une aube 526 selon un sixième mode de réalisation de l'invention. Cette figure 8 reprend la numérotation des figures précédentes pour les éléments identiques ou similaires, la numération étant toutefois incrémentée de 500. Des numéros spécifiques sont utilisés pour les éléments spécifiques à ce mode de réalisation. L'aube 526 peut être une aube statorique 526 telle que représentée à la figure 2.

L'aube 526 comprend une pale 536, et au moins deux ramifications 538, éventuellement trois ou davantage de ramifications 538. La pale 536 peut être une pale de jonction 536 ou une pale principale 536, en ce sens que sa hauteur et/ou son épaisseur est supérieure à celle de chaque ramification 538. La pale de jonction 536 forme une portion de jonction 552, et les ramifications 538 forment une portion ramifiée 554, lesdites portions étant superposées selon la hauteur.

Les ramifications 538 peuvent être des pales de ramification 538 qui sont jointes par la pale de jonction 536. A cet effet, elles peuvent comprendre des bords de jonction qui sont au moins partiellement, préférentiellement totalement, confondu, suivant la corde de la pale de jonction. Les bords de jonctions 556 peuvent former des extrémités, des délimitations des pales de ramification 538. La pale de jonction 536 et les pales de ramification 538 sont destinées à être chacune disposée dans l'écoulement de la turbomachine.

La pale de jonction 536 est disposée dans le prolongement des pales de ramification 538, à leur jonction. La pale de jonction 536 peut former la jonction entre les pales de ramification 538. Celles-ci peuvent former des divisions de la pale de jonction. Elles peuvent former des branches 538 se séparant de la pale de jonction au niveau d'un embranchement. La pale de jonction 536 peut se diviser, se partager en pales de ramification. Les ramifications peuvent être ancrées les unes aux autres et/ou les unes sur les autres.

La pale de jonction 536 et/ou chaque pale de ramification 538 peut comprendre un bord d'attaque 540, un bord de fuite 542. La pale de jonction et/ou chaque pale de ramification peut comprendre une surface intrados et une surface extrados qui s'étendent du bord d'attaque 540 au bord de fuite 542 correspondant. La surface intrados et la surface extrados de la pale de jonction est tangente, éventuellement tout le long de sa corde, aux surfaces voisines des pales de ramification 538.

La pale de jonction 536 et/ou chaque pale de ramification 538 peut comprendre des profils aérodynamiques 558, éventuellement cambrés, qui sont empilés suivant la hauteur, éventuellement radiale. Les centres de gravités des profils aérodynamiques 558 de la pale de jonction 536 et/ou de chaque pale de ramification 538 peuvent décrire une courbe d' empilement 560. Les courbes d'empilement 560 des pales de ramification 538 peuvent être dans le prolongement radial, et/ou axial, et ou circonférentiel de la courbe d'empilement 560 de la pale de jonction 536, éventuellement en s'en décalant progressivement. Les pales de ramification peuvent définir entre elles un canal 562, éventuellement à distance de la pale de jonction 536. La hauteur H1 de la pale de jonction 536 peut être supérieure ou égale à la hauteur H2 de chaque pale de ramification 538.

Les bords d'attaque 540, et/ou les bords de fuite 542, et/ou les courbes d'empilement 560 de chaque pale de ramification 538 peuvent présenter une variation, éventuellement une augmentation, et/ou une inversion de courbure par rapport, respectivement, au bord d'attaque 540, et/ou au bord de fuite 542, et/ou à la courbe d'empilement 560 de la pale de jonction 536.

L'épaisseur maximale des profils aérodynamiques 558 de la pale de jonction 536 peut être supérieure à l'épaisseur maximale des profils aérodynamiques 558 de chaque pale de ramification 538. La surface de chaque profil aérodynamique 558 de la pale de jonction peut être supérieure ou égale à la surface de chaque profil aérodynamique d'au moins une ou de chaque ramification. L'addition des surfaces des profils aérodynamiques des ramifications à une hauteur donnée peut être supérieure ou égale à la surface de chaque profil aérodynamique de la pale.

L'aube 526 comprend au moins deux pales de ramification 538 éventuellement trois ou quatre, ou davantage encore à une même extrémité. L'aube 526 peut comprendre un support 564 joint aux pales de ramification. Eventuellement le support 564 est une plateforme de fixation 564, par exemple muni d'un axe de fixation 566. Les pales de ramification 538, la pale de jonction 536, et éventuellement le support 562, peuvent être venu de matière. Ils peuvent être réalisés par fabrication additive avec une poudre de titane.

Au moins une ou chaque pale de ramification 538 peut comprendre des parties, selon la hauteur de l'aube, inclinées les unes par rapports aux autres. Ces parties peuvent être courbes, et présenter des variations, ou des inversions de courbures. Suivant la hauteur, l'axe moyen de la courbe d'empilement 560 d'au moins une ou de chaque pale de ramification 538 est inclinée par rapport à celui de la pale de jonction 536. Ces géométries peuvent être observées au niveau du bord d'attaque 540, et/ou du bord de fuite 542, et/ou de la courbe d'empilement 560 des profils 558.

L'écart E entre les pales de ramification 538, mesuré à l'opposé de la pale de jonction 536, au niveau de leurs bords d'attaque 540, ou au niveau de leurs bords de fuite 542, ou au niveau la largeur maximale de passage est supérieure à la majorité de l'épaisseur moyenne ou maximale de la pale de jonction 536. L'écart E peut être inférieur à la longueur L des pales de ramification 538, et/ou inférieur à la hauteur H2 des pales de ramification. Pour au moins une ou chaque pale de ramification 538, la longueur L peut être supérieure ou égale à la hauteur H2.

La figure 9 représente une aube 626 selon un septième mode de réalisation de l'invention. Cette figure 9 reprend la numérotation des figures précédentes pour les éléments identiques ou similaires, la numération étant toutefois incrémentée de 600. Des numéros spécifiques sont utilisés pour les éléments spécifiques à ce mode de réalisation.

L'aube 626 comprend deux portions ramifiées 654 jointes par une portion de jonction 652. La pale de jonction 636 de l'aube 626 comprend deux extrémités 668 opposées selon sa hauteur, par exemple des extrémités radiales, telles une tête et un pied. La pale de jonction 636 peut comprendre des pales de ramification 638 à chacune de ses extrémités radiales, lesdites pales de ramification formant un premier jeu et un deuxième jeu de pales de ramification 638, chaque jeu étant joint à une des extrémités 668 de la pale de jonction 636. La hauteur H2 des pales de ramification peut varier d'un jeu à l'autre, et peut rester inférieure à la hauteur H1 de la pale de jonction 636.

Des extrémités de pales de ramification peuvent être des tranches libres 670. Elles peuvent former des tranches en forme de profils aérodynamiques d'aubes cambrés. Les extrémités peuvent présenter des moyens de fixation tels des axes de fixations. Les extrémités à une même extrémité d'aube peuvent chacune comprendre un orifice de fixations 672, les orifices 672 sont éventuellement alignés selon la rangée que forment les pales de ramification associées.

La figure 10 représente une aube 726 selon un huitième mode de réalisation de l'invention. Cette figure 10 reprend la numérotation des figures précédentes pour les éléments identiques ou similaires, la numération étant toutefois incrémentée de 700. Des numéros spécifiques sont utilisés pour les éléments spécifiques à ce mode de réalisation.

L'aube 726 comprend une pale de jonction 736 avec deux extrémités 768 opposées selon la hauteur H1, chaque extrémité 768 comprenant des ramifications 738 prolongeant la pale dans le sens de la hauteur. Les ramifications forment un premier jeu de ramifications à une extrémité 768 de la pale 736, et un deuxième jeu de ramifications 738 à l'autre extrémité 768. Les extrémités opposées 768 comprennent un nombre différent de ramifications 738.

Les jeux de ramifications peuvent être superposés selon la hauteur de l'aube 726 tout en étant séparés par la pale 736. L'un des jeux peut recouvrir l'autre jeu, le recouvrement pouvant être selon la corde moyenne de la pale et/ou selon l'épaisseur de la pale.

Un jeu de ramifications peut être lié à un support 764, telle une plateforme de fixation 764. Le jeu de ramifications du côté opposé au support 764 peut présenter des bords libres 770, et éventuellement des moyens de fixation 774 telles des bosses 774 ou des aspérités 774. Ces moyens peuvent optionnellement être utilisés pour sceller les ramifications à une paroi, à un support, ou à une virole.

Les aubes du premier au cinquième mode de réalisation de l'invention peuvent être selon le sixième, ou le septième ou le huitième mode de réalisation de l'invention. Un aubage peut comprendre des ramifications à chaque extrémité, suivant la hauteur des pales. Le nombre de ramifications peut être différent à chacune de ces extrémités. Les aubes du septième et du huitème mode de réalisation peuvent reprendre les configurations de l'aube du sixième mode de réalisation ; en particulier tout ce qui concerne, l'agencement des bords d'attaque, les bords de fuite, les bords de jonctions, les courbes d'empilement, l'agencement des pales de ramification par rapport à la pale de jonction.

## Revendications

1. Aube (226 ; 326 ; 426 ; 626 ; 726) de turbomachine axiale (2) comprenant :
- une pale (236 ; 336 ; 436 ; 636 ; 736) s'étendant radialement et présentant deux extrémités (668 ; 768) radialement opposées ; et
- un premier jeu de ramifications (238 ; 338 ; 438 ; 638 ; 738) qui prolongent radialement l'une des extrémités de la pale,
**caractérisée en ce qu'**elle comprend en outre
un deuxième jeu de ramifications (238 ; 338 ; 438 ; 638 ; 738) qui prolongent radialement l'autre des extrémités (668 ; 768) opposées de la pale (236 ; 336 ; 436 ; 636 ; 736) et qui sont décalés les unes par rapport aux autres selon la circonférence de la turbomachine (2).

2. Aube (726) selon la revendication 1, **caractérisée en ce qu'**elle comprend un support (764) de fixation qui est joint à un jeu de ramifications (738) via les extrémités des ramifications qui sont opposées radialement à la pale (736), éventuellement elle comprend un support de fixation de chaque côté de la pale qui est lié à la pale via un jeu de ramifications.

3. Aube (626 ; 726) selon l'une des revendications 1 à 2, **caractérisée en ce qu'**à l'opposé de la pale (636 ; 736), chaque ramification (638 ; 738) d'au moins un jeu de ramifications à une extrémité (668 ; 768) de la pale comprend une tranche libre (670 ; 770), éventuellement chaque tranche libre s'étend du bord d'attaque au bord de fuite de la ramification correspondante.

4. Aube (226 ; 326 ; 426 ; 626 ; 726) selon l'une des revendications 1 à 3, **caractérisée en ce qu'**au moins une ramification (238 ; 338 ; 438 ; 638 ; 738) du premier jeu est superposée radialement sur au moins une ramification du deuxième jeu, lesdites ramifications étant reliées par la pale (236 ; 336 ; 436 ; 636 ; 736).

5. Aube (226 ; 326 ; 426 ; 626 ; 726) selon l'une des revendications 1 à 4, **caractérisée en ce que** les ramifications (238 ; 338 ; 438 ; 638 ; 738) du premier jeu s'étendent de chaque côté de la pale (236 ; 336 ; 436 ; 636 ; 736) selon son épaisseur et recouvrent totalement les ramifications (238 ; 338 ; 438 ; 638 ; 738) du deuxième jeu.

6. Aube (226 ; 326 ; 426 ; 626 ; 726) selon l'une des revendications 1 à 5, **caractérisée en ce que** les jeux de ramifications (236 ; 336 ; 436 ; 636 ; 736) forment des rangées de ramifications (236 ; 336 ; 436 ; 636 ; 736) généralement parallèles, les ramifications (236 ; 336 ; 436 ; 636 ; 736) de chaque jeu comprennent des faces en regard les unes des autres.

7. Aube (226 ; 326 ; 426 ; 626 ; 726) selon l'une des revendications 1 à 6, **caractérisée en ce que** le bord d'attaque et le bord de fuite d'au moins une ramification (238 ; 338 ; 438 ; 638 ; 738) du premier jeu présentent un même nombre de portions courbes distinctes que le bord d'attaque et le bord de fuite d'une ramification du deuxième jeu disposée radialement en regard.

8. Aube (226 ; 426 ; 726) selon l'une des revendications 1 à 7, **caractérisée en ce que** le premier jeu et le deuxième jeu comprennent des nombres différents de ramifications (238 ; 438 ; 738), éventuellement les ramifications du jeu comprenant davantage de ramifications (238) sont reliées à différentes hauteurs radiales.

9. Aube (226 ; 426 ; 726) selon la revendication 8, **caractérisée en ce que** les ramifications (238 ; 438 ; 738) du jeu présentant davantage de ramifications sont moins épaisses que les ramifications de l'autre jeu.

10. Aube (226 ; 426 ; 726) selon l'une des revendications 1 à 9, **caractérisée en ce qu'**elle comprend deux ramifications (238 ; 438 ; 738) à l'extrémité interne de la pale (236 ; 436 ; 736) et trois ramifications (238 ; 438 ; 738) à l'extrémité externe de la pale, les jeux présentent des écarts E différents entre leurs ramifications (238 ; 438 ; 738).

11. Aube (226 ; 426 ; 726) selon l'une des revendications 1 à 10, **caractérisée en ce qu'**au moins un jeu comprend deux ramifications de côté (238 ; 438 ; 738) et au moins une ramification centrale (238 ; 438 ; 738), ladite au moins une ramification centrale traversant le prolongement de la courbe d'empilement des profils de la pale (236 ; 436 ; 736).

12. Aube (226; 326; 426; 626; 726) selon l'une des revendications 1 à 11, **caractérisée en ce qu'**au moins une ramification (238 ; 338 ; 438 ; 638 ; 738) s'étend dans le prolongement radial de la pale (236 ; 336 ; 436 ; 636 ; 736) en se décalant selon l'épaisseur de la pale (236 ; 336 ; 436 ; 636 ; 736), les ramifications à chaque extrémité (668 ; 768) de la pale sont généralement inclinées l'une par rapport à l'autre ou les unes par rapport aux autres.

13. Aube (226; 326; 426; 626; 726) selon l'une des revendications 1 à 12, **caractérisée en ce que** les ramifications (238 ; 338 ; 438 ; 638 ; 738) d'au moins un ou de chaque jeu se recouvrent axialement sur la majorité de leurs longueurs L, et chaque ramification (238 ; 338 ; 438 ; 638 ; 738) s'étend axialement sur la majorité, préférentiellement sur la totalité de la pale (236 ; 336 ; 436 ; 636 ; 736), et les ramifications d'au moins un ou de chaque jeu sont jointives, les ramifications et la pale sont venues de matière et sont réalisées par fabrication additive à base de poudre métallique.

14. Turbomachine (2) comprenant au moins une aube, **caractérisée en ce que** la au moins une aube (226 ; 326 ; 426 ; 626 ; 726) est conforme à l'une des revendications 1 à 13, préférentiellement la turbomachine (2) comprend un compresseur (4 ; 6) avec des rangées d'aubes, au moins une ou chaque aube (226 ; 326 ; 426 ; 626 ; 726) de compresseur étant conforme à l'une des revendications 1 à 13.

15. Turbomachine (2) selon la revendication 14, **caractérisée en ce que** la rangée d'aubes (236 ; 336 ; 436) comprend deux viroles concentriques ou deux segments de viroles (230 ; 232 ; 330 ; 332 ; 430 ; 432) concentriques et plusieurs aubes (226 ; 426 ; 726) s'étendant radialement entre les viroles, les viroles étant reliées l'une à l'autre via chaque jeu de ramifications (238 ; 338 ; 438).

## Patentansprüche

1. Schaufel (226; 326; 426; 626; 726) einer axialen Turbomaschine (2), umfassend:
- ein Blatt (236; 336; 436; 636; 736), das sich axial erstreckt und zwei radial gegenüberliegende Enden (668; 768) aufweist; und
- einen ersten Satz von Verzweigungen (238; 338; 438; 638; 738), die eines der Enden des Blattes radial verlängern,
**dadurch gekennzeichnet, dass** sie außerdem Folgendes umfasst:
einen zweiten Satz von Verzweigungen (238; 338; 438; 638; 738), die das andere der gegenüberliegenden Enden (668; 768) des Blattes (236; 336; 436; 636; 736) verlängern und die im Verhältnis zu einander entlang des Umkreises der Turbomaschine (2) versetzt sind.

2. Schaufel (726) nach Anspruch 1, **dadurch gekennzeichnet, dass** sie einen Befestigungsträger (764) umfasst, der mit einem Satz von Verzweigungen (738) anhand der Enden der Verzweigungen verbunden ist, die dem Blatt (736) radial gegenüberliegen; eventuell umfasst sie einen Befestigungsträger an jeder Seite des Blattes, der anhand eines Satzes von Verzweigungen mit dem Blatt verbunden ist.

3. Schaufel (626; 726) nach einem der Ansprüche 1 bis 2, **dadurch gekennzeichnet, dass** gegenüber dem Blatt (636; 736) jede Verzweigung (638; 738) von mindestens einem Satz von Verzweigungen an einem Ende (668; 768) des Blattes einen freien Abschnitt (670; 770) beinhaltet, wobei sich eventuell jeder freie Abschnitt von der Vorderkante zur Hinterkante der entsprechenden Verzweigung erstreckt.

4. Schaufel (226; 326; 426; 626; 726) nach einem der Ansprüche 1 bis 3, **dadurch gekennzeichnet, dass** mindestens eine Verzweigung (238; 338; 438; 638; 738) des ersten Satzes radial mindestens eine Verzweigung des zweiten Satzes überlagert, wobei die genannten Verzweigungen durch das Blatt (236; 336; 436; 636; 736) verbunden sind.

5. Schaufel (226; 326; 426; 626; 726) nach einem der Ansprüche 1 bis 4, **dadurch gekennzeichnet, dass** sich die Verzweigungen (238; 338; 438; 638; 738) des ersten Satzes beiderseits des Blattes (236; 336; 436; 636; 736) entsprechend seiner Dicke erstrecken und die Verzweigungen (238; 338; 438; 638; 738) des zweiten Satzes vollständig überdecken.

6. Schaufel (226; 326; 426; 626; 726) nach einem der Ansprüche 1 bis 5, **dadurch gekennzeichnet, dass** die Sätze von Verzweigungen (236; 336; 436; 636; 736) Reihen von Verzweigungen (236; 336; 436; 636; 736) bilden, die allgemein parallel verlaufen, wobei die Verzweigungen (236; 336; 436; 636; 736) jedes Satzes einander gegenüberliegende Seiten aufweisen.

7. Schaufel (226; 326; 426; 626; 726) nach einem der Ansprüche 1 bis 6, **dadurch gekennzeichnet, dass** die Vorderkante und die Hinterkante von mindestens einer Verzweigung (238; 338; 438; 638; 738) des ersten Satzes die gleiche Anzahl von getrennten gebogenen Abschnitten aufweisen, wie die Vorderkante und die Hinterkante einer Verzweigung des zweiten Satzes, die radial gegenüberliegt.

8. Schaufel (226; 426; 726) nach einem der Ansprüche 1 bis 7, **dadurch gekennzeichnet, dass** der erste Satz und der zweite Satz unterschiedliche Anzahlen von Verzweigungen (238; 438; 738) aufweisen und ggf. die Verzweigungen des Satzes mit mehr Verzweigungen (238) in unterschiedlichen radialen Höhen verbunden sind.

9. Schaufel (226; 426; 726) nach Anspruch 8, **dadurch gekennzeichnet, dass** die Verzweigungen (238; 438; 738) des Satzes mit mehr Verzweigungen weniger dick sind, als die Verzweigungen des anderen Satzes.

10. Schaufel (226; 426; 726) nach einem der Ansprüche 1 bis 9, **dadurch gekennzeichnet, dass** sie zwei Verzweigungen (238; 438; 738) am inneren Ende des Blattes (236; 436; 736) und drei Verzweigungen am äußeren Ende des Blattes aufweist, wobei die Sätze unterschiedliche Abstände E zwischen ihren Verzweigungen (238; 438; 738) aufweisen.

11. Schaufel (226; 426; 726) nach einem der Ansprüche 1 bis 10, **dadurch gekennzeichnet, dass** mindestens ein Satz zwei seitliche Verzweigungen (238; 438; 738) und mindestens eine zentrale Verzweigung (238; 438; 738) aufweist, wobei mindestens eine genannte zentrale Verzweigung die Verlängerung der Stapelkurve der Profile des Blattes (236; 436; 736) durchschneidet.

12. Schaufel (226; 326; 426; 626; 726) nach einem der Ansprüche 1 bis 11, **dadurch gekennzeichnet, dass** sich mindestens eine Verzweigung (238; 338; 438; 638; 738) in der radialen Verlängerung des Blattes (236; 336; 436; 636; 736) erstreckt, indem es entsprechend der Dicke des Blattes (236; 336; 436; 636; 736) versetzt ist, wobei die Verzweigungen jedes Endes (668; 768) des Blattes im Allgemeinen im Verhältnis zueinander geneigt sind.

13. Schaufel (226; 326; 426; 626; 726) nach einem der Ansprüche 1 bis 12, **dadurch gekennzeichnet, dass** die Verzweigungen (238; 338; 438; 638; 738) von mindestens einem Satz oder jedes der Sätze axial die Mehrzahl ihrer Längen L überlappen und sich jede Verzweigung (238; 338; 438; 638; 738) axial über den größten Teil des Blattes, vorzugsweise über das gesamte Blatt (236; 336; 436; 636; 736) erstreckt und die Verzweigungen von mindestens einem Satz oder jedes Satzes aneinanderliegen, wobei die Verzweigungen und das Blatt aus demselben Material bestehen und durch additive Herstellung auf der Basis von Metallpulver ausgeführt werden.

14. Turbomaschine (2) mit mindestens einer Schaufel, **dadurch gekennzeichnet, dass** die mindestens eine Schaufel (226; 326; 426; 626; 726) einem der Ansprüche 1 bis 13 entspricht, wobei die Turbomaschine (2) vorzugsweise einen Kompressor (4; 6) mit Reihen von Schaufeln beinhaltet, wobei mindestens eine oder jede Schaufel (226; 326; 426; 626; 726) des Kompressors einem der Ansprüche 1 bis 13 entspricht.

15. Turbomaschine (2) nach Anspruch 14, **dadurch gekennzeichnet, dass** die Reihen von Schaufeln (236; 336; 436) zwei konzentrische Mantelringe oder zwei konzentrische Mantelringsegmente (230; 232; 330; 332; 430; 432) und mehrere Schaufeln (226; 426; 726) aufweisen, die sich radial zwischen den Mantelringen erstrecken, wobei die Mantelringe anhand jedes Satzes von Verzweigungen (238; 338; 438) miteinander verbunden sind.

## Claims

1. Blade (226; 326; 426; 626; 726) of an axial turbomachine (2) comprising:
- a vane (236; 336; 436; 636; 736) which extends radially and which has two radially opposing ends (668; 768); and
- a first set of branches (238; 338; 438; 638; 738) which radially extend one of the ends of the vane,
**characterised in that** it further comprises
a second set of branches (238; 338; 438; 638; 738) which radially extend the other of the opposing ends (668; 768) of the vane (236; 336; 436; 636; 736) and which are offset relative to each other over the circumference of the turbomachine (2).

2. Blade (726) according to claim 1, **characterised in that** it comprises a fixing support (764) which is connected to a set of branches (738) via the ends of the branches which are radially opposite the vane (736), optionally it comprises a fixing support at each side of the vane, which support is connected to the vane via a set of branches.

3. Blade (626; 726) according to either claim 1 or claim 2, **characterised in that**, opposite the vane (636; 736), each branch (638; 738) of at least one set of branches at one end (668; 768) of the vane comprises a free portion (670; 770), optionally each free portion extends from the leading edge to the trailing edge of the corresponding branch.

4. Blade (226; 326; 426; 626; 726) according to any one of claims 1 to 3, **characterised in that** at least one branch (238; 338; 438; 638; 738) of the first set is superimposed radially on at least one branch of the second set, the branches being connected by the vane (236; 336; 436; 636; 736).

5. Blade (226; 326; 426; 626; 726) according to any one of claims 1 to 4, **characterised in that** the branches (238; 338; 438; 638; 738) of the first set extend at each side of the vane (236; 336; 436; 636; 736) over the thickness thereof and completely cover the branches (238; 338; 438; 638; 738) of the second set.

6. Blade (226; 326; 426; 626; 726) according to any one of claims 1 to 5, **characterised in that** the sets of branches (236; 336; 436; 636; 736) form rows of branches (236; 336; 436; 636; 736) which are generally parallel, the branches (236; 336; 436; 636; 736) of each set comprise mutually opposing faces.

7. Blade (226; 326; 426; 626; 726) according to any one of claims 1 to 6, **characterised in that** the leading edge and the trailing edge of at least one branch (238; 338; 438; 638; 738) of the first set have the same number of separate curved portions as the leading edge and the trailing edge of a branch of the second set, which branch is arranged radially opposite.

8. Blade (226; 426; 726) according to any one of claims 1 to 7, **characterised in that** the first set and the second set comprise different numbers of branches (238; 438; 738), optionally the branches of the set comprising more branches (238) are connected at different radial heights.

9. Blade (226; 426; 726) according to claim 8, **characterised in that** the branches (238; 438; 738) of the set which has more branches are less thick than the branches of the other set.

10. Blade (226; 426; 726) according to any one of claims 1 to 9, **characterised in that** it comprises two branches (238; 438; 738) at the inner end of the vane (236; 436; 736) and three branches (238; 438; 738) at the outer end of the vane, the sets have different spacings E between their branches (238; 438; 738).

11. Blade (226; 426; 726) according to any one of claims 1 to 10, **characterised in that** at least one set comprises two side branches (238; 438; 738) and at least one central branch (238; 438; 738), the at least one central branch extending over the extension of the stacking curve of the profiles of the vane (236; 436; 736).

12. Blade (226; 326; 426; 626; 726) according to any one of claims 1 to 11, **characterised in that** at least one branch (238; 338; 438; 638; 738) extends in the radial extension of the vane (236; 336; 436; 636; 736) and is offset over the thickness of the vane (236; 336; 436; 636; 736), the branches at each end (668; 768) of the vane are generally inclined one relative to the other(s).

13. Blade (226; 326; 426; 626; 726) according to any one of claims 1 to 12, **characterised in that** the branches (238; 338; 438; 638; 738) of at least one or each set overlap axially over the majority of their lengths L, and each branch (238; 338; 438; 638; 738) extends axially over the majority, preferably over the whole of the vane (236; 336; 436; 636; 736), and the branches of at least one or each set are connected, the branches and the vane are integral and are produced by means of additive production based on metal powder.

14. Turbomachine (2) comprising at least one blade, **characterised in that** the at least one blade (226; 326; 426; 626; 726) is in accordance with any one of claims 1 to 13, preferably the turbomachine (2) comprises a compressor (4; 6) with rows of blades, at least one or each compressor blade (226; 326; 426; 626; 726) being in accordance with any one of claims 1 to 13.

15. Turbomachine (2) according to claim 14, **characterised in that** the row of blades (236; 336; 436) comprises two concentric shells or two concentric shell segments (230; 232; 330; 332; 430; 432) and a plurality of blades (226; 426; 726) extending radially between the shells, the shells being connected to each other via each set of branches (238; 338; 438).
